# EUROPÄISCHE PATENTSCHRIFT

(11) **EP 0 765 811 B1**
(45) Veröffentlichungstag und Bekanntmachung des Hinweises auf die Patenterteilung: **21.11.2001**
(21) Anmeldenummer: 96112843.6
(22) Anmeldetag: 09.08.1996
(51) Int. Cl.: B65B 51/02

(54) **Vorrichtung zum Herstellen von Verpackungen mit einer Aussennumhüllung aus Papier oder dergleichen**
Device for making packages with an external envelope of paper or similar
Dispositif pour la fabrication d'emballages à enveloppe extérieure en papier ou similaire

(30) Priorität: 26.09.1995 DE 19535649
(43) Veröffentlichungstag der Anmeldung: 02.04.1997
(73) Patentinhaber: Focke & Co. (GmbH & Co.), 27283 Verden (DE)
(72) Erfinder: Focke, Heinz, 27283 Verden (DE); Stiller, Martin, 27283 Verden (DE); Schlenker, Michael, 27283 Verden (DE)
(74) Vertreter: Bolte, Erich, Dipl.-Ing.

(56) Entgegenhaltungen:
- EP-A- 0 137 334
- EP-A- 0 329 829
- EP-A- 0 514 203
- CH-A- 371 985
- US-A- 3 196 758
- US-A- 4 256 526
- DATABASE WPI, Woche 9016, Derwent Publications Ltd., London, GB, Klasse B65, AN 90-121759, KORBER: "Anordnung zum Verpacken von Zigaretten...",

## Beschreibung

Die Erfindung betrifft eine Vorrichtung zum Herstellen von Packungen mit einer Umhüllung aus faltbarem Verpackungsmaterial, insbesondere Papier, wobei einander überdeckende Falt- und Schließlappen der Umhüllung durch Heißkleber miteinander verbunden werden, mit einem Leimaggregat das den Heißkleber auf eine fortlaufende Bahn aufträgt, mit Mitteln zum Abtrennen der Zuschnitte für die Umhüllung and Herumfalten um einen Packungsinhalt, und mit Heizorganen, die den Heißkle- ber im Bereich der Falt- und Schließlappen durch Wärme aktivieren. Eine solche Vorrichtung ist aus dem Dokument RO 311 098: Research Disclosure N° 311, March 1990, pages 262,263 ; koerber "Anordnung zum Verpacken von Zigaretten ..." bekannt.

Die Fertigung von Perpackungen mit Umhüllungen aus dünnem Verpackungsmaterial, insbesondere Papier, bereitet Probleme, wenn Falt- oder Schließlappen miteinander oder mit Wandungen der Packungen verleimt werden. Üblicherweise sind in der Verpackungsmaschine Beleimungsaggregate installiert, mit denen über Düsen Kaltleim auf die zu verklebenden Bereiche der Umhüllung aufgebracht wird. Bei Betriebsunterbrechungen müssen die Leimaggregate ausgebaut und ausgewechselt werden. Insgesamt hat sich der Einsatz von (Kalt-)Leimaggregaten unmittelbar im sensiblen Bereich der Faltmechanik nicht bewährt.

Der Einsatz von Heißkleber bzw. Hotmelt ist in der Verpackungstechnik bekannt (Research Disclosure RD-311098 von Derwent). Auf eine Materialbahn zur Fertigung von Zuschnitten wird Hotmelt-Leim mit Hilfe einer Auftragswalze eines Leimaggregats aufgebracht. Die Bahn wird anschließend gekühlt. Zuschnitte werden abgetrennt und einer Verpackungsmaschine zugeführt. Danach werden die mit Hotmelt versehenen Faltlappen des Zuschnitts durch Aufbringen von Wärme aktiviert und miteinander verbunden.

Bekannt ist weiterhin eine Leimauftragsvorrichtung mit Schlitzdüsen (EP 0 329 829 B1). Ein Leimaggregat ist mit unter einem Winkel zueinander gerichteten Flächen zu beiden Seiten der Schlitzdüsen versehen. Eine zu beschichtende Bahn wird durch entsprechende Umlenkung unter Spannung an der Mündung der Schlitzdüsen vorbeigeführt, und zwar in horizontaler Ebene. Der Leim wird von oben auf die Bahn aufgetragen. Eine solche Vorrichtung ist nicht für das Aufbringen von in Förderrichtung begrenzten, präzisen Leimflächen geeignet.

Die der Erfindung zugrundeliegende Aufgabe besteht darin, Maßnahmen zur Übertragung von präzisen, in Förderrichtung begrenzten Leimfeldern auf eine Materialbahn vorzuschlagen.

Zur Lösung dieser Aufgabe ist die erfindungsgemäße Vorrichtung durch folgende Merkmale gekennzeichnet:
a) das Leimaggregat weist einen Auftragskopf mit Schlitzdüsen auf und ist im Bereich eines vertikal verlaufenden Abschnitts der Bahn angeordnet,
b) dieser Abschnitt der Bahn verläuft mit Abstand von dem Auftragskopf des Leimaggregats,
c) ein Andrückorgan ist vorgesehen, das während eines Beleimungstaktes die Bahn zum Übertragen von Leimstellen an den Auftragskopf des Leimaggregats andrückt.

Bei der erfindungsgemäßen Vorrichtung ist es möglich, durch die zeitweilige Anlage der Bahn an dem Auftragskopf des Leimaggregats eine fehlerfreie Erzeugung von in Förderrichtung verhältnismäßig kurzen, streifenförmigen Leimbereichen zu gewährleisten, ohne die Gefahr von Übertragung unerwünschter Leimpartikel auf die Bahn. Diese wird außerhalb der Phase der Leimübertragung mit Abstand vom Auftragskopf gefördert.

Die Unteransprüche betreffen Weiterentwicklungen der erfindungsgemäßen Vorrichtung.

Weitere Einzelheiten der erfindungsgemäßen Vorrichtung werden nachfolgend anhand eines in den Zeichnungen dargestellten Ausführungsbeispiels näher erläutert. Es zeigt:
- Fig. 1: ein Beispiel einer Verpackung, nämlich eine Zigaretten-Gebindepackung, in perspektivischer Darstellung,
- Fig. 2: einen ausgebreiteten Zuschnitt für die Außenumhüllung der Verpackung gemäß Fig. 2,
- Fig. 3: eine Vorrichtung zum Herstellen von Packungen gemäß Fig. 1 in schematischer Seitenansicht,
- Fig. 4: eine Einzelheit der Vorrichtung, nämlich eine Leimstation, in vergrößertem Maßstab,
- Fig. 5: ein Leimaggregat als Einzelheit der Station gemäß Fig. 4, in nochmals vergrößertem Maßstab,
- Fig. 6: die Einzelheit gemäß Fig. 5 in Vorderansicht (ohne Materialbahn).

In den Zeichnungen zeigen Fig. 1 und 2 Einzelheiten eines Beispiels einer Verpackung 10. Es handelt sich um eine Gebindepackung für Zigaretten, nämlich für eine Gruppe von zehn Zigarettenpackungen 11. Diese sind in zwei Reihen unter Bildung einer Blockform angeordnet und von einer Umhüllung 12 umgeben. Diese besteht aus verhältnismäßig dünnem Verpackungsmaterial, insbesondere aus Papier oder papierähnlichen Werkstoffen. Eine so ausgebildete Packung wird vielfach als "Zigarettenstange" bezeichnet.

Die Umhüllung 12 umgibt die Gruppe der Zigarettenpackungen 11 allseits unter Bildung einer großflächigen Vorderwand 13, einer gegenüberliegenden entsprechenden Rückwand 14, dazwischen angeordneter Seitenwand 15, einer randseitigen Seitenwand 16 und durch Faltung gebildeten Stirnwänden 17, 18. Die Seitenwand 16 befindet sich am Rand eines Zuschnitts für die Umhüllung 12 (Fig. 2). Zur Bildung einer geschlossenen Verpackung wird die Seitenwand 16 mit einem Anschlußstreifen 19 verbunden, der auf der zur Seitenwand 16 gegenüberliegenden Seite des Zuschnitts für die Umhüllung 12 gebildet ist, also im Anschluß an die Rückwand 14. Der Anschlußstreifen 19 und ein Teilbereich der Seitenwand 16 überdecken einander und Wind durch Klebung miteinander verbunden. Bei dem vorliegenden Ausführungsbeispiel liegt der Anschlußstreifen 19 innen, also unterhalb der Seitenwand 16.

Auch die Stirnwände 17, 18 werden durch Faltungen von Teilen des Zuschnitts gemäß Fig. 2 gebildet. Bei dem vorliegenden Ausführungsbeispiel wird eine "Couvert-Faltung" angewendet unter Bildung dreieckförmiger bzw. trapezförmiger Faltlappen 20, 21. Diese überdecken einander teilweise (Fig. 1) und sind ebenfalls durch Klebung miteinander verbunden.

Der Zuschnitt bzw. die Umhüllung 12 ist weiterhin mit einem ringsherum verlaufenden Aufreißstreifen 22 versehen, dem eine Grifflasche 23 am Rand der Seitenwand 16 zugeordnet ist.

Die Zuschnitte für die Umhüllung 12 werden von einer fortlaufenden Bahn 24 des Verpackungsmaterials (Papier oder dergleichen) abgetrennt. Die Bahn 24 wiederum wird von einer umfänglichen und von Zeit zu Zeit zu ersetzenden Bobine 25 abgezogen.

Fig. 3 zeigt ein Ausführungsbeispiel einer für die Herstellung der Verpackungen 10 geeigneten Verpackungsmaschine. Einzelheiten derselben sind dargestellt und beschrieben in EP 0 137 334/US 4 711 065. Diese Vorrichtung ist für die Verarbeitung von unterschiedlichen Materialien zur Bildung der Umhüllung 12 eingerichtet. Zum einen geht es um die Verarbeitung von bahnförmigem Verpackungsmaterial, und zwar alternativ Papier oder (Kunststoff-)Folie. Des weiteren ist aber auch die Verarbeitung von Zuschnitten 26 aus dünnem Karton möglich. Bei dieser Betriebsalternative werden anderweitig gefertigte Zuschnitte stapelweise in ein Magazin 27 eingegeben und nacheinander entnommen. Im Bereich eines Faltaggregats 28 wird eine formierte Packungsgruppe 29 in den Zuschnitt 26 eingehüllt. Auch dabei werden Faltlappen bzw. Umhüllungswände durch Kleben miteinander verbunden. Die so fertiggestellte Verpackung kann dann - falls gewünscht - zusätzlich in eine weitere Außenumhüllung aus Folie verpackt werden. Die hier vorrangig interessierende Alternative ist die Verarbeitung von Papier oder papierähnlichen Werkstoffen. Dieses Material wird in Gestalt der Bahn 24 einem gesonderten Verpackungsaggregat zugeführt, nämlich einem Faltrevolver 30. Die Bahn 24 wird dabei abschnittsweise, also taktweise, von der Bobine 25 abgezogen. Im Bereich eines Streifenaggregats 31 wird der Aufreißstreifen 22 auf die Bahn 24 aufgebracht. Danach gelangt die Materialbahn 24 in eine Schneidstation 32. Diese weist eine Messerwalze 33 auf. In deren Bereich werden Zuschnitte für die Umhüllung 12 von der Bahn 24 abgetrennt und positionsgerecht an den unmittelbar benachbarten Faltrevolver 30 übergeben.

Im Bereich des taktweise drehenden Faltrevolvers 30 wird der Zuschnitt der Umhüllung 12 um die Packungsgruppe 29 der Zigarettenpackungen 11 herumgefaltet. Die Packungsgruppe 29 wird bei dem vorliegenden Ausführungsbeispiel auf dem Umweg über das Faltaggregat 28 dem Faltrevolver 30 zugeführt, allerdings ohne Umhüllung. Die Packungsgruppe 29 wird in eine Tasche 34 des Faltrevolvers 30 eingeschoben, zusammen mit einem Zuschnitt der Umhüllung 12. Bei weiterer Drehung des Faltrevolvers 30 wird die Umhüllung 12 gefaltet, so daß im Bereich einer Ausschubstation teilweise fertiggestellte Verpackungen 10 aus dem Faltrevolver 30 ausgeschoben werden. Im Bereich einer anschließenden geradlinigen Packungsbahn 35 werden die Stirnwände 17, 18 gefaltet unter Bildung der Faltlappen 20, 21. Der letzte Faltschritt, nämlich das Umfalten des äußeren Faltlappens 21 im Bereich der Stirnwände 17, 18, erfolgt im Bereich eines Packungsturms 36, also im Bereich einer aufrechten Förderstrecke für die Verpackungen 10.

Die Umhüllung 12 wird durch an ausgewählten Bereichen angebrachte Leimstellen in Schließstellung gehalten. Bei dem vorliegenden bevorzugten Ausführungsbeispiel ist ein langgestreckter Leimstreifen 37 vorgesehen, um die Seitenwand 16 mit dem Anschlußstreifen 19 zu verbinden. Der Leimstreifen 37 erstreckt sich am Rand der Seitenwand 16 über die volle Länge derselben. Der Leimstreifen 37 endet im Bereich von Faltlappen der Stirnwände 17, 18. Der Leimstreifen 37 ist an der Innenseite der Umhüllung 12 angebracht.

Weitere Leimbereiche 38, 39 befinden sich im Bereich der Stirnwände 17, 18. Diese ebenfalls streifenförmigen, rechteckigen Leimbereiche 38, 39 erstrecken sich im Bereich der dreieck- bzw. trapezförmigen Faltlappen 21. Die Leimbereiche 38, 39 sind im Bereich einer Überdeckung des Faltlappens 21 mit dem inneren Faltlappen 20 angebracht.

Der Leim für die Leimstreifen 37 bzw. Leimbereiche 38, 39 ist durch Wärme aktivierbar, sogenannter "Hotmelt"-Leim. Die Besonderheit besteht darin, daß dieser Leim im Bereich der Verpackungsmaschine auf die Bahn 24 des Verpackungsmaterials bzw. auf Zuschnitte aufgebracht wird und im Bereich der Verpackungsmaschine vor den Faltschritten und vorteilhafterweise vor der Schneidstation 32 aushärtet, so daß alle verpackungstechnischen Maßnahmen das geschaffene Leimbild nicht beeinträchtigen und auch Leimreste nicht auf Organe der Verpackungsmaschine übertragen werden. Nach Beendigung der Faltvorgänge bzw. an verpackungstechnisch sinnvoller Stelle werden dann die Leimbilder der Umhüllung 12 wieder durch Wärme aktiviert. Des weiteren werden die miteinander zu verbindenden Faltlappen, Wandungen etc. durch Anwendung von Druck miteinander verbunden.

Die Verpackungsmaschine bzw. die in Fig. 3 gezeigte Vorrichtung ist mit einer besonderen Leimstation 40 versehen. Diese ist hier im Anschluß an das Streifenaggregat 31 und mit ausreichendem Förderabstand vor der Schneidstation 32 positioniert. Die Leimbilder, nämlich der Leimstreifen 37 und die Leimbereiche 38, 39 werden in der Leimstation 40 auf die Bahn 24 aufgebracht, derart, daß die in der Schneidstation 32 hergestellten Zuschnitte positionsgerecht angebrachte Leimstellen aufweisen.

Die Leimstation 40 besteht aus einem Leimaggregat 41. Dieses ist im vorliegenden Falle so ausgebildet, daß alle Leimstellen des gesamten Leimbildes gleichzeitig aufgetragen werden.

Das Leimaggregat 41 besteht aus einem Auftragskopf 42. Dieser ist Leimauftragsorgan. Der aktivierte, also erwärmte, jedenfalls fließfähige Leim wird von dem Auftragskopf 42 auf die Bahn 24 übertragen. Zu diesem Zweck ist der Auftragskopf 42 mit Leimdüsen ausgestattet, im vorliegenden Falle mit Schlitzdüsen 43, 44 und 45. Jeder Leimstelle ist eine eigene Düse bzw. Schlitzdüse zugeordnet, nämlich dem Leimstreifen 37 die langgestreckte Schlitzdüse 44 und den Leimbereichen 38, 39 jeweils die kurzen Schlitzdüsen 43 und 45. Die Relativstellung der Schlitzdüsen 43..45 in einer gemeinsamen Querebene entspricht der Relativlage der Leimstellen auf der Bahn 24. In Querrichtung derselben sind die Leimstellen, nämlich Leimstreifen 37 und Leimbereiche 38 und 39, mit Abständen voneinander angeordnet. Entsprechend sind die Schlitzdüsen 43, 44, 45 in Querrichtung des Auftragskopfs 42 mit Abstand voneinander angeordnet.

Der Leim wird während einer Bewegungsphase der Bahn 24 in Längs- bzw. Förderrichtung auf die Bahn 24 aufgetragen. Bei vorgegebener Fördergeschwindigkeit der Bahn 24 ist die Öffnungsstellung der jeweiligen schlitzdüse 43..45 so bemessen, daß die erwünschte Abmessung der betreffenden Leimstelle in Bewegungsrichtung der Bahn 24 erreicht wird. Dies bedeutet, daß wegen der geringen Breite des Leimstreifens 37 in Längsrichtung der Bahn 24 die Schlitzdüse 44 während einer sehr kurzen Zeit geöffnet ist, während die Schlitzdüsen 43 und 45 über einen längeren Zeitraum während der Förderbewegung der Bahn 24 offengehalten werden.

Die Bahn 24 wird zur Übertragung der Leimstellen an das Leimaggregat 41 bzw. den Auftragskopf 42 im Bereich der Schlitzdüsen 43..45 angedrückt. Die Bahn 24 liegt unter einer gewissen Spannung an dem Leimaggregat 41 an und folgt der Außenkontur des Auftragskopfs 42. Dieser bildet eine vorspringende bzw. gewölbte Anlagefläche für die Bahn 24, im vorliegenden Falle mit zwei unter einem Winkel zueinander angeordneten Anlageflächen 46, 47. Die Schlitzdüsen 43..45 sind im Umlenkungsbereich der Anlageflächen 46, 47 angeordnet, also im Bereich einer (abgerundeten) vorspringenden Kante 48. Die Bahn 24 wird zur Beleimung gleitend bzw. schlupfend an den Leimdüsen bzw. Schlitzdüsen 43..45 vorbeibewegt. Dabei wird während der Öffnungszeit der Leimdüsen Leim auf die Bahn 24 aufgetragen.

Die Bahn 24 wird im vorliegenden Falle durch ein Andrückorgan 49 an den Auftragskopf 42 angedrückt. Das Andrückorgan 49 besteht aus einem plattenförmigen Andrückkopf 50 an einem schwenkbaren Arm. Der Andrückkopf 50 ist mit einer Ausnehmung 51 im Bereich der Schlitzdüsen 43..45 versehen, so daß die Bahn 24 zu beiden Seiten der Schlitzdüsen 43..45 an die Anlageflächen 46, 47 gedrückt wird. Ein Schenkel 52 des plattenförmigen Andrückkopfes 50 bewirkt ein Andrücken der Bahn 24 an den Auftragskopf 42 bzw. an die untere, zurückspringende Anlagefläche 47 derselben, und zwar während bzw. zum Zwecke der Leimübertragung.

Nach Beendigung eines Beleimungstaktes wird das Andrückorgan 49 bzw. der Andrückkopf 50 zurückgezogen. Durch die Führung der Bahn 24 über obere und untere Umlenkwalzen 53, 54 wird erreicht, daß ein vertikal verlaufender Abschnitt 55 der Bahn 24 selbsttätig vom Leimaggregat 41 freikommt. Insbesondere während der Stillstandsphase der taktweise vorgezogenen Bahn 24 wird diese Position eingenommen.

Dem Leimaggregat 41 bzw. dem Auftragskopf 42 wird Leim in dem erforderlichen Umfange über eine Leimleitung 56 von einem nicht gezeigten Vorrat (Leimbehälter) zugeführt. Jede Schlitzdüse 43..45 ist gesondert steuerbar hinsichtlich der Öffnungsdauer. Elektrische Anschlüsse 57 dienen zur Steuerung der Öffnungs- und Schließbewegung der Schlitzdüsen 43, 44, 45. Darüber hinaus ist innerhalb des Auftragskopfs 42 eine Heizpatrone installiert, die ebenfalls elektrisch versorgt wird.

Die Breite der Schlitzdüsen 43, 44, 45 ist extrem gering, beträgt nämlich etwa 0,1 bis 0,2 mm. Durch diese geringe Öffnungsbreite ist gewährleistet, daß nach dem Abschalten bzw. Schließen einer Schlitzdüse 43, 44, 45 Leim nicht nachläuft.

In einem an die Leimstation 40 in Förderrichtung anschließenden Bereich ist eine besondere Führung der Bahn 24 vorgesehen (Fig. 4). Die mit bereits ausgehärtetem Leim versehene Bahn 24 wird über eine verstellbare Umlenkwalze geführt, also über eine Justierwalze 58. Deren Relativstellung ist (von Hand) verschiebbar, um durch unterschiedliche Förderabschnitte der Bahn 24 eine Anpassung an unterschiedliche Formate der herzustellenden Verpackungen 10 zu ermöglichen. Die Justierwalze 58 ist zu diesem Zweck in einem schräggerichteten Langloch 59 verschiebbar, jedoch feststellbar, gelagert.

Bei dem vorliegenden Ausführungsbeispiel werden die Leimstellen erst im Bereich des Faltrevolvers 30 und danach durch Wärme aktiviert. Der Leimstreifen 37 zur Fixierung der "Schlauchfaltung" der Umhüllung 12 wird durch Heizorgane bzw. Heizpatronen 60 erwärmt und damit aktiviert, die am Umfang des Faltrevolvers 30 benachbart zu den Taschen 34 positioniert sind. Der an den Umfang des Faltrevolvers 30 angelegte Zuschnitt der Umhüllung 12 liegt mit dem Leimstreifen 37 im Bereich der Heizpatrone 60. Durch ein Andrückorgan 61 wird nach dem Aktivieren des Leimstreifens 37 die außenliegende Seitenwand 16 des Zuschnitts an den vorher gefalteten Anschlußstreifen 19 angedrückt, so daß die Leimverbindung hergestellt wird.

Die Leimbereiche 38, 39 für die Faltungen der Stirnwände 17, 18 werden erst nach Verlassen des Faltrevolvers 30 aktiviert, nämlich im Bereich der Packungsbahn 35 bzw. des Packungsturms 36. Letzterer ist oberhalb der Packungsbahn 35 mit einer Heizpatrone 62 versehen, und zwar an beiden gegenüberliegenden Seiten. Die Packungen 10 werden durch einen Heber 63 nacheinander von der Packungsbahn 35 abgehoben und nach oben in den Packungsturm 36 eingeschoben. Dabei wird der äußere Faltlappen 21, der sich aufgrund der Relativstellung der Verpackung 10 an der Oberseite derselben befindet, gegen die Stirnwand 17, 18 umgefaltet. Dabei wird der Faltlappen 21 an den Faltlappen 20 angedrückt. Die aktivierten Leimbereiche 38, 39 stellen die Klebeverbindung her.

Die Vorrichtung ist auch für die Verarbeitung von Folien geeignet, die einer Verklebung von Faltlappen etc. nicht bedürfen. Bei der Verarbeitung von Folienmaterial wird das Leimaggregat 41 außer Betrieb gesetzt. Es ist aber nicht erforderlich, das Leimaggregat auszubauen.

Bei der Beleimung von Zuschnitten, etwa der Zuschnitte 26, kann in einer analogen Weise verfahren werden unter Anwendung von Leimaggregaten, die der beschriebenen Ausführung entsprechen.

## Patentansprüche

1. Vorrichtung zum Herstellen von Packungen mit einer Umfrüllung (12) aus faltbarem Verpackungsmaterial, insbesondere Papier, wobei einander überdeckende Falt- und Schließlappen der Umhüllung (12) durch Heißkleber miteinander verbunden werden, mit einem Leimaggregat (41) das den Heißkleber auf eine fortlaufende Bahn (24) aufträgt, mit Mitteln zum Abtrennen der Zuschnitte für die Umhüllung (12) und Herumfalten um einen Packungsinhalt, und mit Heizorganen, die den Heißkleber im Bereich der Falt- und Schließlappen durch Wärme aktivieren, **gekennzeichnet durch** folgende Merkmale:
a) das Leimaggregat (41) weist einen Auftragskopf (42) mit Schlitzdüsen auf und ist im Bereich eines vertikal verlaufenden Abschnitts (55) der Bahn (24) angeordnet,
b) dieser Abschnitt (55) der Bahn (24) verläuft mit Abstand von dem Auftragskopf des Leimaggregats (41),
c) ein Andrückorgan (49) ist vorgesehen, das während eines Beleimungtaktes die Bahn (24) zum Übertragen von Leimstellen an den Auftragskopf (42) des Leimaggregats (41) andrückt.

2. Vorrichtung nach Anspruch 1, **dadurch gekennzeichnet, dass** der Auftragskopf (42) auf der der Bahn (24) zugekehrten Seite unter einem Winkel zueinander gerichtete und zu den Schlitzdüsen (43, 44, 45) benachbarte Anlageflächen (46, 47) aufweist, an die die Bahn (24) zur Übertragung von Heißkleber durch das Andrückorgan (49) andrückbar sind.

3. Vorrichtung nach Anspruch 1 oder 2, **dadurch gekennzeichnet, dass** das Andrückorgan (49) einen Andrückkopf (50) aufweist mit einer Ausnehmung (51), die sich in Andrückstellung des Andrückkopfes (50) zu beiden Seiten der Schlitzdüsen (43, 44, 45) erstreckt.

4. Vorrichtung nach Anspruch 1 oder einem der weiteren Ansprüche, **dadurch gekennzeichnet, dass** eine Justierwalze (58) für die Bahn (24) in Transportrichtung nach dem Leimaggregat (41) verstellbar ist zur Erhöhung oder Verringerung der Transportstrecke der Bahn (24), insbesondere durch Lagerung der Justierwalze (58) in einem Langloch (59).

## Claims

1. Apparatus for producing packs with a wrapper (12) consisting of foldable packaging material, in particular paper, mutually overlapping folding and closure tabs of the wrapper (12) being connected to one another by hot-melt adhesive, having a glue unit (41), which applies the hot-melt adhesive to a continuous web (24), having means for severing the blanks for the wrapper (12) and folding them around pack contents, and having heating members, which activate the hot-melt adhesive by heat in the region of the folding and closure tabs, **characterized by** the following features:
a) the glue unit (41) has an application head (42) with slot nozzles and is arranged in the region of a vertically running section (55) of the web (24),
b) this section (55) of the web (24) runs at a distance from the application head of the glue unit (41),
c) there is provided a pressure-exerting member (49) which during a gluing cycle, for the purpose of transferring applications of glue, presses the web (24) onto the application head (42) of the glue unit (41).

2. Apparatus according to Claim 1, **characterized in that**, on the side facing the web (24), the application head (42) has abutment surfaces (46, 47) which are directed at an angle with respect to one another, are adjacent to the slot nozzles (43, 44, 45) and onto which the web (24) can be pressed by the pressure-exerting member (49) for the purpose of transferring hot-melt adhesive.

3. Apparatus according to Claim 1 or 2, **characterized in that** the pressure-exerting member (49) has a pressure-exerting head (50) with a recess (51) which, in the pressure-exerting position of the pressure-exerting head (50), extends on both sides of the slot nozzles (43, 44, 45)

4. Apparatus according to Claim 1 or one of the further claims, **characterized in that** it is possible to adjust an adjustment roller (58) for the web (24) downstream of the glue unit (41), as seen in the transporting direction, in order to increase or reduce the transportation path of the web (24), in particular by virtue of the adjustment roller (58) being mounted in a slot (59).

## Revendications

1. Dispositif pour la fabrication de paquets ayant une enveloppe (12) en matériau d'emballage pliable, en particulier en papier, dans lequel des pattes rabats et des pattes de fermeture se recouvrant de l'enveloppe (12) sont jointes par de la colle à chaud, comportant un dispositif d'encollage (41) qui applique la colle à chaud sur une bande continue (24), des moyens de détachement des découpes pour l'enveloppe (12) et de pliage de celles-ci autour d'un contenu de paquet, et des organes de chauffage qui activent à la chaleur la colle à chaud dans la zone des pattes rabats et des pattes de fermeture, **caractérisé par** les caractéristiques suivantes :
a) le dispositif d'encollage (41) présente une tête d'application (42) à buses à fente et est placé dans la zone d'un tronçon s'étendant verlicalement (55) de la bande (24),
b) ce tronçon (55) de la bande (24) s'étend à distance de la tête d'application du dispositif d'encollage (41),
c) il est prévu un organe presseur (49) qui, pendant un temps d'encollage, presse la bande (24) contre la tête d'application (42) du dispositif d'encollage (41) pour le transfert de plages de colle.

2. Dispositif selon la revendication 1, **caractérisé par le fait que** la tête d'application (42) présente sur le côté dirigé vers la bande (24) des surfaces d'appui (46, 47) dirigées l'une vers l'autre sous un angle, voisines des buses à fente (43, 44, 45) et contre lesquelles la bande (24) peut être pressée par l'organe presseur (49) pour le transfert de colle à chaud.

3. Dispositif selon l'une des revendications 1 et 2, **caractérisé par le fait que** l'organe presseur (49) présente une tête presseuse (50) pourvue d'un évidement (51) qui, lorsque le tête presseuse (50) est en position de pressage, s'étend des deux côtés des buses à fente (43, 44, 45).

4. Dispositif selon la revendication 1 ou une des autres revendications, **caractérisé par le fait qu'**un rouleau de réglage (58) pour la bande (24) est déplaçable dans la direction de transport après le dispositif d'encollage (41) pour l'augmentation ou la diminution de la distance de transport de la bande (24), en particulier par montage du rouleau de réglage (58) dans un trou allongé (59).
